# EUROPÄISCHE PATENTSCHRIFT

(11) **EP 0 890 142 B1**
(45) Veröffentlichungstag und Bekanntmachung des Hinweises auf die Patenterteilung: **19.12.2001**
(21) Anmeldenummer: 97920508.5
(22) Anmeldetag: 13.03.1997
(51) Int. Cl.: G03G 15/22, G03G 13/22

(54) **ELEKTROFOTOGRAFISCHES DRUCKVERFAHREN ZUM BEDRUCKEN EINES TRÄGERS**
ELECTROPHOTOGRAPHIC PRINTING PROCESS FOR PRINTING A SUBSTRATE
PROCEDE D'IMPRESSION ELECTROPHOTOGRAPHIQUE POUR IMPRIMER UN SUPPORT

(30) Priorität: 29.03.1996 DE 19612762
(43) Veröffentlichungstag der Anmeldung: 13.01.1999
(73) Patentinhaber: Océ Printing Systems GmbH, 85586 Poing (DE)
(72) Erfinder: MAESS, Volkhard, D-85435 Erding (DE); SCHLEUSENER, Martin, D-85604 Zorneding (DE)
(74) Vertreter: Schaumburg, Thoenes & Thurn
(86) Internationale Anmeldenummer: DE9700510
(87) Internationale Veröffentlichungsnummer: WO9737286

(56) Entgegenhaltungen:
- DE-A- 2 741 713
- US-A- 3 821 931
- US-A- 4 444 859
- US-A- 5 053 304
- PATENT ABSTRACTS OF JAPAN vol. 006, no. 195 (P-146), 5.Oktober 1982 & JP 57 105755 A (CANON INC), 1.Juli 1982,

## Beschreibung

Die Erfindung betrifft ein elektrofotografisches Druckverfahren gemäß den Ansprüchen 1 bis 13 zum Bedrucken eines Trägers, bei dem ein fotoempfindliches Schichtsystem mit einer Elektrodenschicht, einer isolierenden Deckschicht und einer zwischen Elektrodenschicht und Deckschicht angeordneten Fotoleiterschicht durch Aufprägen eines elektrischen Feldes einer ersten Richtung in einen homogenen Ausgangszustand gebracht wird. Die Fotoleiterschicht wird durch die Deckschicht oder durch die Elektrodenschicht hindurch bildmäßig mit vorgegebenen Bildstrukturen belichtet, wobei dem Schichtsystem ein zweites elektrisches Feld mit entgegengesetzter Richtung aufgeprägt wird, so daß im und auf dem Schichtsystem ein Ladungsbild entsprechend den Bildstrukturen entsteht. Die gesamte Fotoleiterschicht wird anschließend durch die Deckschicht und/oder durch die Elektrodenschicht hindurch gleichmäßig belichtet, so daß auf der Oberfläche der Deckschicht ein den Bildstrukturen entsprechendes Potentialbild entsteht. Danach werden auf die Deckschicht in einem Entwicklungsschritt geladene Tonerteilchen aufgebracht, die sich gemäß dem Potentialbild als Tonerbild ablagern, das anschließend auf den Träger übertragen wird.

Das Herstellen des Ladungs- und des Potentialbildes mit dem oben genannten Schichtsystem und den oben aufgeführten Schritten ähnelt dem unter dem Namen "Katsuragawa-Verfahren" "Canon np-Prozeß" bekannten Verfahren (vgl. z.B. US 3,124,456; DE 1 497 164 oder DE 1 522 567). Bei bekannten Druckverfahren dieser Art kann von Druckbild zu Druckbild eine veränderliche Bildstruktur vorgegeben werden. Jedoch können mit derartigen Druckverfahren nur Druckgeschwindigkeiten erreicht werden, die weit unter denen des Offsetdrucks liegen. Mit einem Offsetdrucker sind heute etwa bis zu 2500 Druckbilder pro Minute druckbar. Der Offset-Druck hat jedoch den Nachteil, daß vor dem Druck eines Druckbildes eine Druckmaske innerhalb oder außerhalb des Offsetdruckers angefertigt werden muß. Dadurch ergibt sich ein aufwendiges Druckverfahren, das erst ab einer Auflagenhöhe von einigen Hundert Druckbildern wirtschaftlich arbeitet. Auch ein schneller Wechsel der Bildstrukturen ist nicht möglich und liegt gewöhnlich mindestens im Minutenbereinch.

In der US-A-4,444,859 werden elektrofotografische Verfahren erläutert, bei denen nach einer bildmäßigen Belichtung eines lichtempfindlichen Schichtsystems n-Auflagen des Bildes gedruckt werden, ohne daß zwischenzeitlich erneut belichtet wird. Die Schichtsysteme, die eine obere Isolierschicht, eine Fotoleiterschicht und eine untere Elektrodenschicht enthalten, gewährleisten, daß der auch mechanisch empfindliche Fotoleiter durch die obere Isolierschicht beim Entwicklungsvorgang geschützt ist.

In den Patent Abstracts of Japan, Band 6, Nr. 195 (5.10.82), JP-A-57-105755 wird ein elektrofotografischer Kopierer erläutert, der bei einer Auflage n = 1 mit einer ersten Geschwindigkeit und bei einer Auflage n > 1 mit einer im Vergleich zur ersten Geschwindigkeit höheren Geschwindigkeit kopiert. Der Aufbau des Schichtsystems oder der Einfluß des Schichtsystems auf die Druckqualität ist nicht beschrieben. Beschrieben wird eine Technologie des n-Auflagendrucks, bei der ein Tonerbild auf der Fotoleitertrommel fixiert wird.

Die DE-A-27 41 713 betrifft ein Verfahren und eine Vorrichtung zur Stabilisierung eines elektrostatischen Ladungsbildes, bei dem die Stabilisierung durch Auswahl eines geeigneten Potentials zum Erzeugen des Ladungsbildes erzielt wird.

In der US-A-5,053,304 wird ein Schichtsystem für den elektrofotografischen n-Auflagendruck ohne zwischenzeitliche Belichtung erläutert.

In der US-A-3,821,931 wird ein Kopierer erläutert, in dem ein elektrofotografischer Drucker und ein Offsetdrucker kombiniert sind.

Es ist Aufgabe der Erfindung, ein Verfahren für den elektrofotografischen n-Aurlagendruck anzugeben, bei dem die Bilder ohne erneute Belichtung mit hoher Druckqualität gedruckt werden.

Diese Aufgabe wird für ein Verfahren der eingangs genannten Art dadurch gelöst, daß bei einer Auflage größer 1 der Entwicklungsschritt und der Übertragungsschritt mehrfach unter Beibehaltung des im Inneren des Schichtsystems vorhandenen elektrischen Ladungsbildes ausgeführt werden.

Die Erfindung geht von der Erkenntnis aus, daß sich elektrofotografische Verfahren bewährt haben, jedoch bei Auflage größer 1 eine nicht ausreichend hohe Druckgeschwindigkeit haben, ein Belichten aber gerade bei einer Auflage größer 1 prinzipiell nur einmal erfolgen muß, da die Bildstrukturen bei jedem Druckbild der Auflage gleich sind. Deshalb werden bei einem Druckverfahren nach der Erfindung bei einer Auflage größer 1 der Entwicklungsschritt und der Übertragungsschritt mehrfach unter Beibehaltung des im Inneren des Schichtsystems vorhandenen Ladungsbildes ausgeführt. Insbesondere entfäll-t das bildmäßige Belichten, das gleichmäßige Belichten und ein Herstellen des homogenen Anfangszustandes. Dadurch kann die Druckgeschwindigkeit bei einer Auflage größer 1 wesentlich erhöht werden. Außerdem wird der Druck bei einer Auflage größer 1 mit geringerem Energieverbrauch durchgeführt, da die genannten Schritte entfallen. Durch das Entfallen eines Reinigungsschrittes, bei dem verbleibende Tonerteilchen vom Schichtsystem entfernt werden, erhöht sich die Lebensdauer des Schichtsystems beträchtlich. Bei der Erfindung werden der Entwicklungsschritt und der Übertragungsschritt mehrfach zeitlich unmittelbar aufeinanderfolgend ausgeführt. Das bedeutet, daß der Entwicklungsschritt und der Übertragungsschritt aufeinanderfolgend ohne dazwischenliegendes bildmäßiges Belichten ein gleichmäßiges Belichten und Herstellen des homogenen Anfangszustandes durchgeführt werden.

Das Ladungsbild im Inneren des Schichtsystems befindet sich in einem Ausführungsbeispiel der Erfindung zwischen Deckschicht und Fotoleiterschicht. Das Ladungsbild ist dabei in tiefen Haftstellen lokalisiert. Das bedeutet, daß praktisch keine seitliche Verschiebung der Ladung auftreten kann. Selbst beim Verwenden von leitfähigen Substanzen, z.B. flüssigem Toner, findet kein sogenanntes Bildverfließen statt. Außerdem bleibt dieses Ladungsbild bei Lichteinwirkung praktisch unverändert. Die Folge ist, daß eine hohe Grenzauflagenhöhe erreicht werden kann, bis zu der die Druckbilder einer Auflage eine hinreichend gute Qualität haben.

Um das Ladungsbild im Inneren des Schichtsystems bei einer Auflage größer 1 im wesentlichen beibehalten zu können, werden in Ausführungsbeispielen der Erfindung Maßnahmen getroffen, durch die das Ladungsbild beim Aufbringen der geladenen Tonerteilchen im Entwicklungsschritt und beim Übertragen des Tonerbildes auf den Träger im wesentlichen unverändert erhalten bleibt. So kann z.B. das Aufbringen der Tonerteilchen über einen Luftspalt zwischen Deckschicht und einem Tonerteilchenträger zum Aufbringen der Tonerteilchen durchgeführt werden.

Das Druckverfahren nach der Erfindung wird bevorzugt in einem Hochleistungsdrucker eingesetzt. Mit einer Steuerung kann zwischen einem Druck mit Auflage 1 und einem Druck mit Auflage größer 1 umgeschaltet werden. Beim Druck mit Auflage größer 1 wird die Druckgeschwindigkeit gemäß dem oben Gesagten durch eine entsprechende Steuerrung des Druckvorgangs wesentlich erhöht.

In einem weiteren Ausführungsbeispiel der Erfindung wird die bildmäßige Belichtung kurz vor oder am Anfang des Aufprägens des zweiten elektrischen Feldes durchgeführt. Das bildmäßige Belichten erfolgt dabei zeilenweise durch eine gemäß den Bildstrukturen angesteuerte LED-Zeile oder durch einen gemäß der Bildstrukturen modulierten Laserstrahl, so daß ein digitaler Druck durchgeführt wird.

Wird als Träger ein Zwischenträger verwendet, von dem aus das Tonerbild in einem weiteren Übertragungsschritt auf ein blattförmiges Material, z.B. Papier, übertragen wird, so kann die Abnutzung des Schichtsystems reduziert werden, da der Zwischenträger aus einem Material angefertigt werden kann, welches die Deckschicht beim Übertragen des Tonerbildes nur wenig mechanisch angreift.

Befindet sich zwischen Fotoleiter und Elektrodenschicht eine isolierende Zwischenschicht, so können der Kontrast und/oder die Empfindlichkeit des Schichtsystems beim Belichten erhöht werden, wodurch sich die Qualität der Druckbilder weiter erhöht.

Die Erfindung betrifft außerdem einen elektrofotografischen Drucker mit den Merkmalen des Patentanspruchs 14. Die oben genannten Wirkungen gelten sinngemäß auch für den elektrografischen Drucker nach der Erfindung. Der elektrografische Drucker gemäß der Erfindung vereint die Vorteile des bekannten elektrofotografischen Druckens und des Offset-Drucks, da er ohne Druckmasken-Vorbereitung eine in elektronischer Form vorliegende Druckinformation mit der Auflage 1 und variablem Druckinhalt von Seite zu Seite mit der Geschwindigkeit eines bekannten elektrografischen Druckers drucken oder wahlweise mit einer Auflage größer als 1 bei einer deutlich heraufgesetzten Druckgeschwindigkeit druckt, die mit der Druckgeschwindigkeit des Offset-Drucks vergleichbar ist.

Das verwendete Schichtsystem kann bei der Erfindung eine Ebene oder eine gekrümmte Fläche bilden. Außerdem kann das Schichtsystem wahlweise aus einem flexiblen oder starren Material bestehen.

Im folgenden wird die Erfindung anhand von Ausführungsbeispielen beschrieben. Dabei zeigen:
- Figur 1: eine Prinzipdarstellung eines elektrografischen Druckers mit wesentlichen elektronischen und mechanischen Funktionseinheiten,
- Figur 2: eine schematische Darstellung eines fotoempfindlichen Schichtsystems,
- Figur 3: eine schematische Darstellung des Ladungsbildes und des Potentialbildes in der fotoempfindlichen Schicht, und
- Figur 4: ein Flußdiagramm des Druckverfahrens nach der Erfindung.

Figur 1 zeigt eine Prinzipdarstellung eines elektrografischen Druckers 10 mit wesentlichen elektrischen und mechanischen Funktionseinheiten. Der Drucker 10 hat eine durch einen Motor 12 über eine Welle 14 angetriebene Transportvorrichtung 16, die nahe einer Umdruckstation 18 angeordnet ist und Endlos-Trägermaterial 20 an der Umdruckstation 18 im wesentlichen gemäß einer vorgegebenen Druckgeschwindigkeit VD vorbeitransportiert. Alternativ zum Endlos-Trägermaterial 20 können bei einem veränderten Transport auch Einzelblätter bedruckt werden.

In der Umdruckstation 18 wird ein auf einer Fotoleitertrommel 22 aufgebrachtes, mit Toner eingefärbtes Ladungsbild mittels einer Koronaeinrichtung (nicht dargestellt) auf das Trägermaterial 20 übertragen. Die Fotoleitertrommel 22 dreht sich dabei in Richtung eines Pfeiles 24. Nach dem Umdruck werden gegebenenfalls Reste des Toners in einer Löscheinrichtung 26 entfernt und ein Restladungsbild in einer Fotoleiterschicht auf der Fotoleitertrommel 22 wird gegebenenfalls gelöscht. Das Wirksamschalten der Löscheinrichtung 26 hängt davon ab, ob sich der Drucker 10 in einem ersten Betriebszustand I oder in einem zweiten Betriebszustand II befindet. Im Betriebszustand I arbeitet der Drucker 10 wie ein bekannter elektrografischer Drucker, bei dem von Druckbild zu Druckbild veränderliche Druckinformationen gedruckt werden können. Im Betriebszustand II wird eine einzige Druckvorgabe mit einer Auflage größer als 1 gedruckt.

Im Betriebszustand II wird die Fotoleitertrommel 22 im Gegensatz zum Betriebszustand I je Auflage nur einmal mit Hilfe einer Belichtungszeile 28 aus LED-Dioden bildmäßig gemäß einer vorgegebenen Bildstruktur belichtet. Dieser Vorgang wird weiter unten anhand der Figur 3 näher erläutert. Anschließend erfolgt eine gleichmäßige Belichtung der Fotoleitertrommel 22 durch eine nicht dargestellte Belichtungseinrichtung. Durch die beiden Belichtungsschritte und die unten erläuterte Einwirkung äußerer elektrischer Felder entsteht auf der Oberfläche der Fotoleitertrommel 22 ein Potentialbild, das den Bildstrukturen entspricht.

Dreht sich die Fotoleitertrommel 22 weiter, so wird ihre Oberfläche in beiden Betriebszuständen I und II an einer Entwicklerstation 30 vorbeigeführt. In der Entwicklerstation 30 werden nach einem bekannten Verfahren geladene feste Tonerteilchen aufgebracht.

Wie bereits erwähnt wird in beiden Betriebszuständen I und II anschließend das mit Toner eingefärbte Ladungsbild mittels der Koronaeinrichtung auf das Trägermaterial 20 in einem Übertragungsschritt übertragen. Im Betriebszustand II werden anschließend im Gegensatz zum Betriebszustand I ohne ein Aktivieren der Löscheinrichtung 26 und der Belichtungszeile 28 eine vorgegebene Anzahl von Druckbildern, z.B. 100 Druckbilder, zeitlich und räumlich hintereinander auf das Trägermaterial 20 gedruckt.

Nachdem das Trägermaterial 20 an der Umdruckstation 18 vorbeitransportiert wurde, wird es in beiden Betriebszuständen I und II einer Fixierstation 32 zugeführt, in der das noch verwischbare Tonerbild in das Trägermaterial mit Hilfe von Druck und Temperatur wischfest eingeschmolzen wird. In der durch einen Pfeil 34 angedeuteten Transportrichtung gesehen vor der Umdruckstation 18 ist eine erste Umlenkeinheit 36 angeordnet, die das Trägermaterial 20 der Umdruckstation 18 zuleitet. Eine zweite Umlenkeinheit 38 ist in Transportrichtung gesehen nach der Fixierstation 32 angeordnet. Diese zweite Umlenkeinheit 38 stapelt das bedruckte Trägermaterial 20 auf einen Stapel 40. Das Trägermaterial 20 wird zu Beginn des Druckvorgangs von einem Stapel 42 durch die erste Umlenkeinheit 36 entnommen. Anstelle der beiden Stapel 40 und 42 werden auch Rollen verwendet, auf denen das Trägermaterial 20 aufgerollt ist.

Der Druckvorgang wird von einer Drucksteuerung 44 gesteuert, die einen Mikroprozessor 46 und einen Speicher 47 enthält. Der Mikroprozessor 46 arbeitet ein im Speicher 47 gespeichertes Druckprogramm ab. Die Drucksteuerung 44 gibt die Bildstrukturen vor und überträgt zu diesen Bildstrukturen gehörende Bildsignale über ein Bussystem 48 zur Belichtungszeile 28. Im Betriebszustand I werden beim Druck jedes einzelnen Druckbildes durch die Drucksteuerung 44 neue Bildsignale übertragen. Dabei wird der Motor 12 über eine Steuerleitung 50 von der Drucksteuerung 44 so angesteuert, daß er eine im Vergleich zum Betriebszustand II kleinere Geschwindigkeit hat. Alternativ kann durch die Drucksteuerung 44 auch mit Hilfe eines nicht dargestellten Getriebes die Transportgeschwindigkeit des Trägermaterials 20 im Betriebszustand I verringert werden.

Im Betriebszustand II wird der Motor 12 demnach so angesteuert, daß das Trägermaterial 20 eine höhere Transportgeschwindigkeit hat als im Betriebszustand I. Außerdem wird die Belichtungszeile 28 im Betriebszustand II nur zum Belichten beim ersten Druckbild der Auflage verwendet. Die Löscheinrichtung 26 wird im Betriebszustand II nicht verwendet, da das Ladungsbild in der Fotoleiterschicht der Fotoleitertrommel über die gesamte Auflage erhalten bleibt.

Die Drucksteuerung 44 ist über Datenleitungen 52 mit einem Ein-/Ausgabegerät 54 verbunden, über das u.a. der gewünschte Betriebszustand I oder II von einer Bedienperson vorgegeben werden kann.

Figur 2 zeigt ein fotoempfindliches Schichtsystem 70, das auf der Fotoleitertrommel 22 aufgebracht ist. Das Schichtsystem 70 enthält eine isolierende Deckschicht 72 aus einem durchsichtigen Material, eine darunterliegende Fotoleiterschicht 74, z.B. aus einem flexiblen organischen Fotoleiter (OPC) vom n-Leitungstyp, und eine untere Elektrodenschicht 76 aus einem hinreichend leitfähigen Material, wie z.B. Kupfer.

Zwischen der Deckschicht 72 und der Fotoleiterschicht 74 ist in Figur 2 eine stark vergrößerte Grenzschicht 78 dargestellt. Zwischen der Fotoleiterschicht 74 und der Elektrodenschicht 76 ist eine Sperrschicht 80 dargestellt. Die Grenzschicht 78 und die Sperrschicht 80 bilden sich in den jeweiligen Randbereichen der Fotoleiterschicht 74 aus.

Figur 3 zeigt eine schematische Darstellung der Ladungsbilder und der Potentialbilder im Schichtsystem 70 beim Druckverfahren, das im Drucker 10 zum Erzeugen des Ladungsbildes verwendet wird. In einem Teil a der Figur 3 ist das Ladungsbild im und auf dem Schichtsystem 70 für drei Schritte A, B und C dargestellt. Im Schritt A wird eine Aufladung des Schichtsystems 70 durchgeführt, im Schritt B werden eine Umladung und eine bildmäßige Belichtung durchgeführt und im Schritt C wird eine gleichmäßige Belichtung des Schichtsystems 70 durchgeführt.

In Fig. 3b sind die Potentiale auf der Oberfläche des Schichtsystems 70 in jedem der Schritte A bis C für helle und dunkle Bildstrukturen dargestellt. Auf der Abszissenachse ist dabei die Zeit t abgetragen und auf der Ordinatenachse ist das Potential P abgetragen.

Im Schritt A erfolgt die Aufladung des auf der Fotoleitertrommel 22 aufgebrachten Schichtsystems 70 durch eine nicht dargestellte Koronaeinrichtung. Das Schichtsystem wird dadurch in einen homogenen Anfangszustand gebracht. In diesem Zustand befinden sich auf der Oberfläche der isolierenden Deckschicht 72 positive Ladungsträger, die gleichmäßig verteilt sind. In der Grenzschicht 78 befinden sich als Gegenpole dazu negative Ladungsträger, die im wesentlichen ebenfalls gleichmäßig in der Grenzschicht verteilt sind. Der Potentialverlauf auf der Oberfläche der Deckschicht 72 ist derart, daß sich während der Zeit des Schrittes A, der zwischen einer Zeit t0 und t1 durchgeführt wird, ein positives Potential aufbaut, das sich der Spannung der Koronaeinrichtung annähert.

Im nachfolgenden Schritt B erfolgt eine Umladung und gleichzeitige bildmäßige Belichtung des Schichtsystems 70 durch die Leuchtdioden der Belichtungszeile 28, wobei mit Hilfe einer weiteren Koronaeinrichtung ein elektrisches Feld auf das Schichtsystem 70 aufgeprägt wird, das eine entgegengesetzte Polarität hat, wie das elektrische Feld im Schritt A. An abgedunkelten Stellen des Schichtsystems 70 ist eine Umladung durch die weitere Koronaeinrichtung erschwert, da die Fotoleiterschicht 74 im Dunkeln einen hohen Widerstand hat.

Die in der Fotoleiterschicht 74 vorhandenen Ladungsträger können diese aufgrund der fotoelektrischen Eigenschaften der Fotoleiterschicht nicht verlassen. Durch die weitere Koronaeinrichtung erfolgt trotzdem eine Umladung auch in den abgedunkelten Bereichen. In der Elektrodenschicht 76 befinden sich positive Ladungsträger, die negativen Ladungsträgern in der Fotoleiterschicht 74 gegenüberstehen, die keine positiven Ladungsträger auf der Oberfläche der Deckschicht 72 mehr haben, da diese durch die weitere Koronaumladung entfernt wurden. Auch diese positiven Ladungsträger können aufgrund der fotoelektrischen Eigenschaften der Fotoleiterschicht 74 nicht in die Fotoleiterschicht 74 eindringen.

In den durch die Belichtungszeile 28 beleuchteten Gebieten des Schichtsystems 70 treffen Lichtstrahlen 90 auf. Die Lichtstrahlen 90 bewirken ein verändertes fotoelektrisches Verhalten der Fotoleiterschicht 74, die niederohmig wird. Dadurch kann die durch die weitere Koronaeinrichtung bewirkte Umladung vollständig in den beleuchteten Gebieten durchgeführt werden. Auf der Oberfläche der Deckschicht 72 lagern sich negative Ladungsträger an. Diesen negativen Ladungsträgern stehen positive Ladungsträger in der Fotoleiterschicht 74 gegenüber, die von der Elektrodenschicht 76 aus in die Fotoleiterschicht 74 gelangen. Die Potentialverteilung an der Oberfläche des Schichtsystems 70 ist im Teil b der Figur 3 zwischen dem Zeitpunkt t1 und einem Zeitpunkt t2 dargestellt. Die Potentiale für helle und dunkle Bereiche unterscheiden sich in ihrer Größe zum Zeitpunkt t2 kaum. Die hellen Gebiete haben ein negatives Potential aufgrund der negativen Ladungen auf der Oberfläche der Deckschicht 72 und die abgedunkelten Gebiete haben ein annähernd gleiches negatives Potential auf der Oberfläche der Deckschicht 72 aufgrund der negativen Ladungen in der Fotoleiterschicht 74.

Im Schritt C erfolgt eine gleichmäßige Belichtung des gesamten Schichtsystems 70 in Längsachse der Fotoleitertrommel 22 für einen Streifen durch Strahlen 92. Die gleichmäßige Belichtung kann z.B. durch eine weitere Belichtungszeile durchgeführt werden, in der alle Leuchtdioden eine gleichmäßige Helligkeit haben.

Durch das gleichmäßige Belichten wird die gesamte Fotoleiterschicht 74 niederohmig. In den Gebieten, die bereits im Schritt B beleuchtet waren, ändert sich das Ladungsbild im Schichtsystem 70 nicht. In den im Schritt B abgedunkelten Gebieten erfolgt aufgrund der veränderten Eigenschaften der jetzt auch dort niederohmigen Fotoleiterschicht 74 ein Ladungsausgleich, in dessen Folge die positiven Ladungsträger der Elektrodenschicht 76 in die Fotoleiterschicht 74 eindringen und zumindest einen Teil der dort vorhandenen negativen Ladungsträger neutralisieren. Das Potentialbild an der Oberfläche der Deckschicht 72 ist wiederum im Teil b der Figur 3 dargestellt. Durch den Ladungsausgleich erfolgt eine Anhebung des Potentials in den dunklen Gebieten. Dadurch ergibt sich eine Potentialdifferenz D zwischen hellen und dunklen Gebieten. Diese Potentialdifferenz bewirkt, daß die geladenen Tonerteilchen nur an den im Schritt B beleuchteten Gebieten auf der Oberfläche der Deckschicht 72 anhaften.

Im Betriebszustand II bleibt die Ladungsverteilung im Inneren des Schichtsystems 70 über eine Vielzahl von Druckvorgängen, bei denen jeweils ein ganzes Druckbild auf das Trägermaterial 20 gedruckt wird, im wesentlichen unverändert.

Figur 4 zeigt ein Flußdiagramm des Verfahrens nach der Erfindung im Betriebszustand II des Druckers 10. In einem Schritt 100 wird ein Druckzyklus für eine Auflagenhöhe N gestartet, indem z.B. eine Bedienperson über das Ein-/Ausgabegerät 54 den Betriebszustand II einstellt und ein Startsignal eingibt.

Durch den Mikroprozessor 46 werden in einem Schritt 102 Bilddaten zu Bildelementen eines Druckbildes im Speicher 47 gespeichert. In einem Schritt 104 wird durch die Bedienperson die Auflagenhöhe N festgelegt, wobei im Betriebszustand II die Auflagenhöhe N größer als 1 ist.

Anschließend wird die Koronaeinrichtung zum Aufladen des Schichtsystems 70 gemäß Schritt A aktiviert (Schritt 106). In einem Schritt 108 wird das Schichtsystem 70 umgeladen und gleichzeitig durch die Belichtungszeile 28 nach den Vorgaben der Drucksteuerung 44 belichtet. In einem Schritt 110 wird durch eine weitere Belichtungszeile in Drehrichtung 22 der Fotoleitertrommel gesehen hinter der Belichtungszeile 38 eine gleichmäßige Belichtung des Schichtsystems 70 gemäß Schritt C durchgeführt.

Anschließend wird ein Zähler zum Zählen der gedruckten Druckbilder der jeweiligen Auflage auf den Wert Null eingestellt (Schritt 112). Durch die Entwicklereinrichtung 30 wird der Toner auf die Fotoleitertrommel 22 aufgetragen (Schritt 114). An der Umdruckstation 18 erfolgt anschließend das Übertragen des Tonerbildes auf das Trägermaterial 20, das in der Fixierstation 32 fixiert wird (Schritt 116).

Die Länge eines Druckbildes in Transportrichtung 34 ist durch den Umfang der Fotoleitertrommel 22 begrenzt. Spätestens nachdem die Fotoleitertrommel 22 eine Umdrehung mit aktivierter Belichtungszeile 28 durchgeführt hat, werden die Koronaeinrichtung zum Aufladen des Fotoleiters gemäß Schritt A, die Belichtungszeile 28 und die Belichtungszeile zum gleichmäßigen Belichten nicht mehr aktiviert. Die Schritte 114, 116 und ein Schritt 118 können ohne Einwirken der Drucksteuerung 44 durchgeführt werden, wenn der Zählvorgang durch einen separaten Zähler durchgeführt wird, der beim Erreichen eines Zählerstandes, der mit der Auflagenhöhe N übereinstimmt, die Drucksteuerung 44 wieder aktiviert.

Nach einem Umlauf der Fotoleitertrommel wird die Geschwindigkeit der Fotoleitertrommel 22 noch durch die Drucksteuerung 44 wesentlich erhöht, da insbesondere der bildmäßige Belichtungsschritt beim Druck der weiteren Druckbilder der Auflage entfällt. Die Löscheinrichtung 26 wird im Betriebszustand 2 nur betätigt, wenn eine andere Auflage zu drucken ist.

In einem Schritt 118 wird überprüft, ob der Zähler einen Wert hat, der mit der Auflagenhöhe N übereinstimmt. Ist dies nicht der Fall, so wird der Zählerwert in einem Schritt 120 um den Wert 1 erhöht und das Verfahren in einer Schleife aus den Schritten 114 bis 120 fortgesetzt. Wird im Schritt 118 festgestellt, daß der Zähler einen Zählerwert hat, der mit der Auflagenhöhe N übereinstimmt, d.h. alle Druckbilder der Auflage wurden bereits gedruckt, so wird der Druck der Auflage in einem Schritt 122 beendet.

Durch das Druckverfahren nach der Erfindung wird erreicht, daß im Betriebszustand II eine Druckgeschwindigkeit von über 1000 Seiten pro Minute erreicht wird.

## Patentansprüche

1. Elektrofotografisches Druckverfahren zum Bedrucken eines Trägers (20),
bei dem ein fotoempfindliches Schichtsystem (70) mit einer Elektrodenschicht (76), einer isolierenden Deckschicht (72), einer zwischen Elektrodenschicht (76) und Deckschicht (72) angeordneten Fotoleiterschicht (74), einer zwischen Fotoleiterschicht (74) und Elektrodenschicht (76) angeordneten Sperrschicht (80) sowie mit einer zwischen Fotoleiterschicht (74) und Deckschicht (72) angeordneten Zwischenschicht (78) mit tiefen Haftstellen für Ladungsträger durch Aufprägen eines elektrischen Feldes einer ersten Richtung in einen homogenen Anfangszustand gebracht wird (Schritt A; 106),
die Fotoleiterschicht (74) durch die Deckschicht (72) oder durch die Elektrodenschicht (76) hindurch bildmäßig mit vorgegebenen Bildstrukturen belichtet wird (Schritt B; 108),
wobei dem Schichtsystem (70) ein zweites elektrisches Feld mit entgegengesetzter Richtung aufgeprägt wird,
so daß im und auf dem Schichtsystem (70) ein Ladungsbild entsprechend den Bildstrukturen entsteht,
die gesamte Fotoleiterschicht (74) durch die Deckschicht (72) und/oder durch die Elektrodenschicht (76) hindurch gleichmäßig belichtet wird (Schritt C; 110), so daß auf der Oberfläche der Deckschicht (72) ein den Bildstrukturen entsprechendes Potentialbild entsteht,
auf die Deckschicht (72) in einem Entwicklungsschritt (Schritt 114) geladene Tonerteilchen aufgebracht werden, die sich gemäß dem Potentialbild als Tonerbild ablagern,
das Tonerbild anschließend auf den Träger (20) übertragen wird (Schritt 116),
und bei dem bei einer Auflage größer 1 der Entwicklungsschritt und der Übertragungsschritt mehrfach unter Beibehaltung des im Inneren des Schichtsystems vorhandenen elektrischen Ladungsbildes ausgeführt werden (Schritt 114 bis 120).

2. Verfahren nach Anspruch 1, **dadurch gekennzeichnet, daß** der Entwicklungsschritt (114) und der Übertragungsschritt (116) mehrfach zeitlich unmittelbar aufeinanderfolgend ausgeführt werden.

3. Verfahren nach einem der vorhergehenden Ansprüche, **dadurch gekennzeichnet, daß** beim Aufbringen der Tonerteilchen das Ladungsbild im Inneren des Schichtsystems (70) im wesentlichen unverändert erhalten bleibt.

4. Verfahren nach einem der vorhergehenden Ansprüche, **dadurch gekennzeichnet, daß** beim Aufbringen der Tonerteilchen ein Luftspalt zwischen Deckschicht (72) und einem Tonerteilchenträger zum Aufbringen der Tonerteilchen vorhanden ist.

5. Verfahren nach einem der vorhergehenden Ansprüche, **dadurch gekennzeichnet, daß** beim Übertragen des Tonerbildes das Ladungsbild im Inneren des Schichtsystems (70) im wesentlichen unverändert erhalten bleibt.

6. Verfahren nach einem der vorhergehenden Ansprüche, **dadurch gekennzeichnet, daß** das Verfahren in einem Hochleistungsdrucker (10) eingesetzt wird.

7. Verfahren nach einem der vorhergehenden Ansprüche, **dadurch gekennzeichnet, daß** eine Steuerung (44) zwischen einem ersten Betriebszustand I zum Druck mit Auflage 1 und einem weiteren Betriebszustand II zum Druck mit Auflage größer 1 umschaltet.

8. Verfahren nach Anspruch 7, **dadurch gekennzeichnet, daß** im Betriebszustand II eine Druckgeschwindigkeit VD, zumindest beim Druck der auf ein erstes Druckbild einer Auflage folgenden Druckbilder derselben Auflage im Vergleich zur Druckgeschwindigkeit im Betriebszustand I wesentlich erhöht wird.

9. Verfahren nach einem der vorhergehenden Ansprüche, **dadurch gekennzeichnet, daß** das Ladungsbild im Inneren des Schichtsystems (70) zwischen Deckschicht (72) und Fotoleiterschicht (74) angeordnet ist.

10. Verfahren nach einem der vorhergehenden Ansprüche, **dadurch gekennzeichnet, daß** als Toner ein Flüssigkeitstoner oder ein Tonerpulver verwendet wird.

11. Verfahren nach einem der vorhergehenden Ansprüche, **dadurch gekennzeichnet, daß** die bildmäßige Belichtung kurz vor oder am Anfang des Aufprägens des zweiten elektrischen Feldes durchgeführt wird.

12. Verfahren nach einem der vorhergehenden Ansprüche, **dadurch gekennzeichnet, daß** die bildmäßige Belichtung zeilenweise, vorzugsweise durch eine gemäß den Bildstrukturen angesteuerte LED-Zeile (28) oder durch einen gemäß der Bildstrukturen modulierten Laserstrahl erfolgt.

13. Verfahren nach einem der vorhergehenden Ansprüche, **dadurch gekennzeichnet, daß** der Träger (20) aus blattförmigem Material besteht oder das der Träger ein Zwischenträger ist, von dem aus das Tonerbild in einem weiteren Übertragungsschritt auf ein blattförmiges Material, vorzugsweise Papier, übertragen wird.

14. Elektrofotografischer Drucker zum Durchführen des Verfahrens nach einem der Ansprüche 1 bis 14,
mit einer Steuerung (44) zum Steuern des Druckvorgangs,
einer Transporteinrichtung (16) zum Transportieren eines Trägers (20),
einem fotoempfindlichen Schichtsystem (70) mit einer Elektrodenschicht (76), einer isolierenden Deckschicht (72) und mit einer zwischen Elektrodenschicht (76) und Deckschicht (72) angeordneten Fotoleiterschicht (74),
einer Koronaentladungseinrichtung zum Herstellen eines homogenen Anfangszustandes des Schichtsystems (70) durch Aufprägen eines elektrischen Feldes einer ersten Richtung,
einer Belichtungseinrichtung zum bildmäßigen Belichten der Fotoleiterschicht (74) gemäß durch die Steuerung (44) vorgegebener Bildstrukturen,
wobei dem Schichtsystem (70) ein zweites elektrisches Feld mit entgegengesetzter Richtung aufgeprägt wird,
einer weiteren Belichtungseinrichtung zum gleichmäßigen Belichten des Schichtsystems (70),
einer Entwicklereinrichtung zum Aufbringen geladener Tonerteilchen auf die Oberfläche der Deckschicht (72),
und mit einer Umdruckstation (18) zum Übertragen eines aus den Tonerteilchen gebildeten Tonerbildes auf den Träger (20), wobei der Träger (20) durch das Transportsystem an der Umdruckstation (18) vorbeitransportiert wird,
**dadurch gekennzeichnet, daß** die Steuerung (44) den Druckvorgang wahlweise in einem ersten Betriebszustand I mit einer Auflage gleich 1 oder in einem zweiten Betriebszustand II mit einer Auflage größer 1 steuert,
daß die Transporteinrichtung (16) den Träger mit einer ersten Geschwindigkeit (VD) im Betriebszustand I und einer die erste Geschwindigkeit (VD) übersteigenden Geschwindigkeit im Betriebszustand II transportiert,
und daß das fotoempfindliche Schichtsystem zwischen Fotoleiterschicht (74) und Elektrodenschicht (76) eine Sperrschicht sowie zwischen Fotoleiterschicht (74) und Deckschicht (72) eine Zwischenschicht (78) mit tiefen Haftstellen für Ladungsträger enthält.

## Claims

1. Electrophotographic printing method for printing a carrier (20),
in which a photosensitive layer system (70), having an electrode layer (76), an insulating covering layer (72), a photoconductor layer (74) arranged between the electrode layer (76) and the covering layer (72), a blocking layer (80) arranged between the photoconductor layer (74) and the electrode layer (76) as well as an intermediate layer (78) with deep traps for charge carriers, arranged between the photoconductor layer (74) and the covering layer (72), is brought into a homogeneous initial state by means of the impression of an electric field having a first direction (step A; 106),
the photoconductor layer (74) is exposed with predetermined image structures according to the image through the covering layer (72) or through the electrode layer (76) (step B; 108),
a second electric field with an opposite direction being impressed on the layer system (70),
so that a charge image corresponding to the image structures arises in and on the layer system (70),
the entire photoconductor layer (74) is uniformly exposed through the covering layer (72) and/or through the electrode layer (76) (step C; 110), so that a potential image corresponding to the image structures arises on the surface of the covering layer (72),
in a development step (step 114), charged toner particles are applied to the covering layer (72), which settle according to the potential image as a toner image,
the toner image is subsequently transferred to the carrier (20) (step 116), and in which, given an edition greater than 1, the development step and the transfer step are carried out in multiple fashion while maintaining the electric charge image present in the interior of the layer system (step 114 to 120).

2. Method according to claim 1, **characterized in that** the development step (114) and the transfer step (116) are executed in multiple fashion in immediate chronological succession.

3. Method according to one of the preceding claims, **characterized in that** during the application of the toner particles the charge image in the interior of the layer system (70) remains essentially unaltered.

4. Method according to one of the preceding claims, **characterized in that** during the application of the toner particles an air gap is present between the covering layer (72) and a toner particle carrier for the application of the toner particles.

5. Method according to one of the preceding claims, **characterized in that** during the transfer of the toner image the charge image in the interior of the layer system (70) is maintained essentially unaltered.

6. Method according to one of the preceding claims, **characterized in that** the method is used in a high-performance printer (10).

7. Method according to one of the preceding claims, **characterized in that** a control unit (44) switches between a first operational state I for printing with an edition of 1 and a further operational state II for printing with an edition greater than 1.

8. Method according to claim 7, **characterized in that** in the operational state II a printing speed VD is essentially increased in comparison to the printing speed in the operational state I, at least given printing of the print images of a document following a first print image of the same document.

9. Method according to one of the preceding claims, **characterized in that** the charge image in the interior of the layer system (70) is arranged between the covering layer (72) and the photoconductor layer (74).

10. Method according to one of the preceding claims, **characterized in that** a liquid toner or a toner powder is used as a toner.

11. Method according to one of the preceding claims, **characterized in that** the exposure according to the image is carried out shortly before or at the beginning of the impression of the second electric field.

12. Method according to one of the preceding claims, **characterized in that** the exposure according to the image takes place in line-by-line fashion, preferably by means of an LED row (28) driven according to the image structures or by means of a laser beam modulated according to the image structures.

13. Method according to one of the preceding claims, **characterized in that** the carrier (20) is made of sheet-type material or that the carrier is an intermediate carrier from which the toner image is transferred onto a sheet-type material, preferably paper, in a further transfer step.

14. Electrophotographic printer for carrying out the method according to one of the claims 1 to 14,
having a control unit (44) for controlling the printing process,
a transport means (16) for transporting a carrier (20),
a photosensitive layer system (70) having an electrode layer (76), an insulating covering layer (72), and having a photoconductor layer (74) arranged between the electrode layer (76) and the covering layer (72),
a corona discharge means for producing a homogeneous initial state of the layer system (70) by impressing an electric field having a first direction,
an exposure means for the exposure according to the image of the photoconductor layer (74) according to image structures predetermined by the control unit (44),
a second electric field with an opposite direction being impressed on the layer system (70),
a further exposure means for the uniform exposure of the layer system (70),
a developer means for applying charged toner particles on the surface of the covering layer (72),
and having a transfer printing station (18) for the transfer of a toner image formed from the toner particles onto the carrier (20), the carrier (20) being transported past the transfer printing station (18) by means of the transport system,
**characterized in that** the control unit (44) optionally controls the printing process in a first operational state I with an edition equal to 1 or in a second operational state II with an edition greater than 1,
that the transport means (16) transports the carrier with a first speed (VD) in the operational state I and with a speed exceeding the first speed (VD) in the operational state II,
and **in that** the photosensitive layer system contains a blocking layer between the photoconductor layer (74) and the electrode layer (76), and contains, between the photoconductor layer (74) and the covering layer (72), an intermediate layer (78) with deep traps for charge carriers.

## Revendications

1. Procédé d'impression électrophotographique pour imprimer un support (20), dans lequel
un système de couches photosensible (70), doté d'une couche formant électrode (76), d'une couche de surface isolante (72), d'une couche photoconductrice (74) agencée entre la couche formant électrode (76) et la couche de surface (72), d'une couche diélectrique (80) agencée entre la couche photoconductrice (74) et la couche formant électrode (76), ainsi que d'une couche intermédiaire (78) agencée entre la couche photoconductrice (74) et la couche de surface (72) et dotée de pièges profonds pour porteurs de charge, est placé dans un état initial homogène sous l'action d'un champ électrique dirigé dans une première direction (Etape A; 106),
la couche photoconductrice (74) est éclairée à travers la couche de surface (72) ou bien à travers la couche formant électrode (76) conformément à une image dotée de structures d'image prédéterminées (Etape B; 108), le système de couches (70) étant sous l'influence d'un second champ électrique dirigé dans une direction opposée de sorte qu'une image latente correspondant aux structures d'image est générée dans et sur le système de couches (70),
la couche photosensible globale (74) est éclairée à travers la couche de surface (72) et/ou à travers la couche formant électrode (76) de façon uniforme (Etape C; 110) de sorte qu'une image de potentiel correspondant aux structures d'image est générée à la surface libre de la couche de surface (72),
des particules de toner chargées sont apportées sur la couche de surface (72) à une étape de développement (Etape 114), lesquelles se déposent conformément à l'image de potentiel pour constituer une image formée par du toner,
l'image formée par du toner est ensuite transférée sur le support (20) (Etape 116),
et dans lequel l'étape de développement et l'étape de transfert sont réalisées plusieurs fois en conservant l'image électrique latente à l'intérieur du système de couches lorsque l'on réalise plus d'un tirage (Etapes 114 à 120).

2. Procédé selon la revendication 1, **caractérisé en ce que** l'étape de développement (114) et l'étape de transfert (116) sont réalisées dans le temps plusieurs fois directement l'une après l'autre.

3. Procédé selon l'une quelconque des revendications précédentes, **caractérisé en ce que** l'image latente à l'intérieur du système de couches (70) est maintenue sensiblement inchangée lors de l'apport des particules de toner.

4. Procédé selon l'une quelconque des revendications précédentes, **caractérisé en ce que**, lors de l'apport des particules de toner, une fente d'air est ménagée entre la couche de surface (72) et un support de particules de toner destiné à l'apport des particules de toner.

5. Procédé selon l'une quelconque des revendications précédentes, **caractérisé en ce que**, lors du transfert de l'image formée par du toner, l'image latente est maintenue sensiblement inchangée à l'intérieur du système de couches (70).

6. Procédé selon l'une quelconque des revendications précédentes, **caractérisé en ce que** le procédé est utilisé dans un appareil d'impression à grande vitesse (10).

7. Procédé selon l'une quelconque 'des revendications précédentes, **caractérisé en ce qu'**un dispositif de commande (44) effectue la commutation entre un premier mode de fonctionnement I pour réaliser l'impression avec un seul tirage, et un autre mode de fonctionnement II pour réaliser l'impression avec plus d'un tirage.

8. Procédé selon la revendication 7, **caractérisé en ce que** la vitesse d'impression VD dans le mode de fonctionnement II est sensiblement supérieure à la vitesse d'impression dans le mode de fonctionnement I, au moins lorsqu'on imprime à la suite d'une première image d'impression d'un tirage, des images d'impression du même tirage.

9. Procédé selon l'une quelconque des revendications précédentes, **caractérisé en ce que** l'image latente est agencée à l'intérieur du système de couches (70), entre la couche de surface (72) et la couche photoconductrice (74).

10. Procédé selon l'une quelconque des revendications précédentes, **caractérisé en ce que** le toner utilisé est un toner fluide ou un toner en poudre.

11. Procédé selon l'une quelconque des revendications précédentes, **caractérisé en ce que** l'éclairement conformément à une image est effectué un peu avant ou au moment de générer le second champ électrique.

12. Procédé selon l'une quelconque des revendications précédentes, **caractérisé en ce que** l'éclairement conformément à une image est effectué ligne par ligne, de préférence au moyen d'une barrette de LED (28) commandée en fonction des structures d'image, ou bien par un faisceau laser modulé en fonction des structures d'image.

13. Procédé selon l'une quelconque des revendications précédentes, **caractérisé en ce que** le support (20) est constitué d'une matière en feuille, ou bien **en ce que** le support est un support intermédiaire d'où l'image formée par du toner est transférée à une étape de transfert supplémentaire sur une matière en feuille, de préférence du papier.

14. Appareil d'impression électrophotographique pour mettre en oeuvre le procédé selon l'une des revendications 1 à 13, comprenant :
un dispositif de commande (44) pour commander le processus d'impression,
un dispositif de transport (16) pour transporter un support (20),
un système de couches photosensible (70) comportant une couche de surface isolante (72), ainsi qu'une couche photoconductrice (74) agencée entre la couche formant électrode (76) et la couche de surface (72),
un dispositif de décharge à effet Corona pour mettre le système de couches (70) dans un état initial homogène en générant un champ électrique dans une première direction,
un dispositif d'éclairement pour éclairer conformément à une image la couche photoconductrice (74) en fonction de structures d'image prédéterminées par le dispositif de commande (44), le système de couches (70) étant sous l'influence d'un second champ électrique dirigé dans la direction opposée,
un autre dispositif d'éclairement pour éclairer de façon uniforme le système de couches (70),
un dispositif de développement pour apporter des particules de toner chargées sur la surface libre de la couche de surface (72),
et une station de duplication (18) pour transférer une image formée par les particules de toner sur le support (20), le système de transport faisant passer le support (20) devant la station de duplication (18),
**caractérisé en ce que** le dispositif de commande (44) commande le processus d'impression au choix dans un premier mode de fonctionnement I avec un seul tirage, ou bien dans un second mode de fonctionnement II avec plus d'un tirage,
**en ce que** le dispositif de transport (16) transporte le support à une première vitesse (VD) dans le mode de fonctionnement I et à une seconde vitesse supérieure à la première vitesse (VD) dans le mode de fonctionnement II,
et **en ce que** le système de couches photosensible comporte une couche diélectrique agencée entre la couche photoconductrice (74) et la couche formant électrode (76), ainsi qu'une couche intermédiaire (78) dotée de pièges profonds pour porteurs de charge, agencée entre la couche photoconductrice (74) et la couche de surface (72).
